# EUROPÄISCHE PATENTSCHRIFT

(11) **EP 0 309 804 B1**
(45) Veröffentlichungstag und Bekanntmachung des Hinweises auf die Patenterteilung: **23.12.1992**
(21) Anmeldenummer: 88114926.4
(22) Anmeldetag: 13.09.1988
(51) Int. Cl.: A47C 1/032, A47C 3/026

(54) **Bürostuhl**
Office chair
Chaise de bureau

(30) Priorität: 30.09.1987 US 102724
(43) Veröffentlichungstag der Anmeldung: 05.04.1989
(62) Teilanmeldung aus: 91114245.3
(73) Patentinhaber: DAVIS FURNITURE INDUSTRIES INCORPORATED, High Point North Carolina 27261 (US)
(72) Erfinder: Vogtherr, Burkhard, D-7842 Kandern-Holzen (DE); Elzenbeck, Manfred, D-7141 Steinheim/Murr (DE)
(74) Vertreter: Habbel, Hans-Georg, Dipl.-Ing.

(56) Entgegenhaltungen:
- DE-A- 3 313 677
- DE-A- 3 315 237
- DE-C- 3 616 475
- FR-A- 2 280 342
- GB-A- 2 041 735
- US-A- 2 217 754
- US-A- 4 653 806

## Beschreibung

Die vorliegende Erfindung betrifft einen Bürostuhl, bei dem die Rückenlehne aus einer im wesentlichen aufrechten Stellung nach hinten gekippt werden kann. Bei dieser Kippbewegung wird gleichzeitig die Sitzfläche verschoben, so daß eine synchrone Sitz- und Rückenlehnenverstellung erzielt wird. Hierdurch soll ein höheres Maß an Komfort geschaffen werden, da für jede Kippstellung der Rückenlehne die Sitzfläche eine vorgegebene Stellung einnimmt.

Ein derartiger Stuhl ist beispielsweise aus der DE-A1-33 15 237 bekannt. Die Rückenlehne ist bei diesem bekannten Stuhl um eine horizontale Achse schwenkbar, wobei der untere Bereich der Rückenlehne mit dem hinteren Bereich der Sitzfläche gelenkig verbunden ist. Diese Gelenkachse ist unterhalb der horizontalen Achse beweglich und kann aus einer Stellung hinter der Achse in eine Stellung vor der Achse verschwenkt werden.

Aus der DE-A1-33 13 677 ist eine weitere Lösung eines ähnlichen Stuhls bekannt, bei dem ebenfalls die Rückenlehne um eine horizontale Achse schwenkbar gelagert ist. Ein Gelenkpunkt zwischen Rückenlehne und Sitzfläche kann aus einer Stellung hinter der horizontalen Achse nach vorne bewegt werden, so daß sich dieser Gelenkpunkt im wesentlichen unterhalb der horizontalen Achse befindet, wenn die Rückenlehne ganz nach hinten gekippt ist. Durch diese Bewegung des Gelenkpunktes wird erreicht, daß die Sitzfläche in ihrem hinteren Bereich abgesenkt wird, wenn die Rückenlehne nach hinten gekippt ist.

In beiden genannten Entgegenhaltungen sind die Sitzflächen in ihrem vorderen Bereich mit dem Stützsystem verbunden, so daß dieser Aufhängungspunkt der Sitzfläche horizontal weit von dem Schwerpunkt des Stuhls und insbesondere des besetzten Stuhls entfernt ist. Dementsprechend sind starke Riegelkräfte erforderlich, um den Sitz in einer vorbestimmten geneigten Stellung festzulegen.

Dies führt zu technisch aufwendigen und ästhetisch unbefriedigenden Lösungen, da unterhalb der Sitzfläche klobige Gehäuse für die Verriegelungsmechanik erforderlich sind, wie dies insbesondere auch aus der DE-A1-33 15 237 ersichtlich ist.

Der Erfindung liegt die Aufgabe zugrunde, einen Stuhl mit synchroner Verstellung von Sitz- und Rückenlehne zu schaffen, der bei kurzem Momentenhebel zwischen dem Schwerpunkt des besetzten Stuhls und dem Hauptstützelement ein wirksames und einfaches Verriegelungssystem aufweist, welches einen sehr leichten Verriegelungsdruck für die Fixierung der Sitz- bzw. Rückenfläche erfordert.

Diese Aufgabe wird durch die Ausgestaltung eines Stuhls gemäß Anspruch 1 gelöst.

Die Erfindung wird im folgenden anhand der Zeichnungen näher erläutert, bei denen
- Fig. 1: eine perspektivische Ansicht des Bürostuhls darstellt,
- Fig. 2: eine schematische Darstellung des Stuhles, welche die Verhältnisse zwischen Rückenlehne, Sitzfläche und Stützsystem sowohl in der aufrechten als auch in der geneigten Stellung darstellt,
- Fig. 3: eine teilweise geschnittene Seitenansicht ist, welche den Stuhl in der aufrechten Stellung darstellt,
- Fig. 4: eine seitlich teilweise geschnittene Ansicht ist, ähnlich zu Fig. 3, sie zeigt jedoch den Stuhl in seiner geneigten Stellung,
- Fig. 5: eine Draufsicht auf den Stuhl ist, wobei die Sitzfläche in strichpunktierten Linien dargestellt und der Stützrahmen geschnitten dargestellt ist,
- Fig. 6: eine perspektivische Ansicht eines Abschnittes der Unterseite der Sitzfläche darstellt und das Gleit/Riegelelement in der Gleitstellung bezogen auf das benachbarte Gehäuse erläutert,
- Fig. 7: eine perspektivische Ansicht ähnlich Fig. 6 ist, sie zeigt jedoch das Gleit/Riegelelement in die Riegelstellung verdreht,
- Fig. 8: ist eine auseinandergezogene Ansicht, teilweise geschnitten, des Stütz-Kreuzarms,
- Fig. 9: ist eine perspektivische Ansicht, wobei einige Teile weggebrochen sind und stellt die Unterseite der Sitzfläche dar, wobei die vertikale Stützsäule auseinandergezogen im Abstand dargestellt ist,
- Fig. 9a: ist eine perspektivische Ansicht der Montageaufnahme für die vertikale Stützsäule, entfernt von den Stützrahmen,
- Fig. 10a: stellt die Unterseite einer Fußkappe dar, die vom Stuhl entfernt ist und
- Fig. 10b: ist eine perspektivische Ansicht, teilweise weggebrochen, die das Ende eines jeden Beines der Stuhlbasis darstellt.

In Fig. 1 ist ein Bürostuhl dargestellt, der im wesentlichen eine Sitzbaugruppe 10 aufweist, welche eine gebogene Rückenlehne 12 und eine Sitzmulde 14 aufweist, die gelenkig miteinander verbunden sind und an der Unterkante der Rückenlehne 12 und der rückwärtigen Kante der Sitzmulde 14 benachbart sind.

Eine Basisbaugruppe wird durch eine Vielzahl von Beinen 16 gebildet, die sich radial nach außen von einem zentralen Abschnitt erstrecken und in Stützrollen 18 enden. Eine einstellbare senkrechte Säule 17 erstreckt sich aufwärts von der Basis und hat auf sich einen Stützrahmen 20 angeordnet, der sich unterhalb des Sitzes 14 befindet. Ein Paar von Seitenarmen 22 sind an dem Stützrahmen 20 befestigt und stützen schwenkbar die Sitzbaugruppe 10.

Die funktionale Wirkungsweise des Stuhls wird mit Bezug auf Fig. 2 erläutert. Wie dort dargestellt ist, werden die Rückenlehne 12 und die Sitzmulde 14 auf der Basisbaugruppe durch einen Stützrahmen oder ein Stützsystem 20 gestützt. Die Rückenlehne 12 umfaßt einen unteren Lendenbereich, und die Rückenlehne 12 und die Sitzmulde 14 sind miteinander gelenkig im Scharnierpunkt 13 verbunden.

Weiterhin sind die Rückenlehne 12 und die Sitzmulde 14 über dem Stützrahmen 20 an den Seitenarmen 22 aufgehängt, die an ihren unteren Enden an einem querverlaufenden Stützarm 30 befestigt sind, welcher den rückwärtigen Abschnitt des Stützrahmens 20 bildet. Die Arme 22 stützen gelenkig die Rückenlehne 12 am Punkt 28.

Auf diese Weise könnte normalerweise das Rückenlehnen-Sitzbauteil um den Punkt 28 schwingen oder drehen, jedoch wird dieses durch ein vorderes Verbindungselement 24 verhindert, welches gleitbar den vorderen Abschnitt des Stützrahmens 20 mit dem unteren vorderen Abschnitt der Sitzmulde 14 verbindet und diese gegeneinander verriegelt.

Wenn das Verbindungselement 24 freigegeben wird, ist der Sitz frei nach hinten kippbar in Abhängigkeit vom Druck, der gegen den oberen Abschnitt der Rückenlehne 12 aufgebracht wird. Wenn das Verbindungselement 24 verriegelt ist, wird eine solche Kippbewegung verhindert.

Eine senkrechte Stützsäule 17 erstreckt sich aufwärts von der Basis, und der Stützrahmen 20 ist an ihrem oberen Ende angebracht. Die Stützsäule 17 beinhaltet vorzugsweise einen einstellbaren Gaszylinder.

Wie aus Fig. 2 ersichtlich, schafft das Zurückbiegen der Arme 22 eine horizontale Stützachse 26, die horizontal nicht weit von dem Schwerpunkt des besetzten Stuhls entfernt ist und die etwas vor der horizontalen Achse liegt, die durch den Scharnierpunkt 28 geht. Die Anordnung der horizontalen Stützachse an der Rückseite des Stützrahmens 20 wesentlich unterhalb der Scharnierachse 28 bewirkt verschiedene erwünschte Ergebnisse.

Zunächst wird das Drehmoment an dem Punkt, wo die Seitenarme 22 mit dem Stützrahmen 20 verbunden sind, verringert. Zweitens ist ein relativ kleiner Verriegelungsdruck bzw. eine kleine Verriegelungskraft (um 200 Newton) ausreichend, um die Rückenlehnen-Sitzbaugruppe in der verriegelten Stellung zu halten, da die Drücke, die den Sitz aus seiner verriegelten Stellung entfernen wollen, relativ gering sind. Drittens können alle Steuerelemente (Verriegelung, vertikale Verstellung usw.) in dem querverlaufenden Stützarm 30 untergebracht werden, welches für den Benutzer sehr bequem ist.

In Fig. 3 ist die Rückenlehne 12 dargestellt als ein von oben nach unten gebogenes Element, wobei der am weitesten vorn angeordnete abschnitt der Biegung an dem Scharnierpunkt 28 angeordnet ist und der Lendenregion des Benutzers benachbart ist. Die Rückenlehne 12, wie in Fig. 5 dargestellt, ist ebenfalls von einer zur anderen Seite gebogen ausgebildet. Dieses führt zu einem maximalen Versatz zwischen dem Scharnier 13, welches die Rückenlehne 12 und die Sitzmulde 14 gelenkig miteinander verbindet, und dem Lagerpunkt 28, wo die Rückenlehne mit den beiden Seitenarmen 22 verbunden ist. Der maximale Versatz des Scharniers 13 bewirkt einen tieferen senkrechten Versatz der Sitzmulde 14, wenn der Sitz nach hinten gekippt wird (Fig. 2). Diese Relativbewegung zwischen der Sitzmulde 14 und der Rückenlehne 12 bewirkt den gewünschten Komfort.

Die Basis umfaßt eine Vielzahl von Beinen 16, die sich radial von einem Zentrum erstrecken. Eine übliche Rolle 18 stützt und ist befestigt an dem freien Ende eines jeden Beines 16. Die Basis ist eine vergleichsweise herkömmliche Basis für einen Bürostuhl mit der Ausnahme auswechselbarer Fußkappen 19, die später genauer beschrieben werden. Die Basis trägt weiterhin eine senkrechte Stützsäule 17, welche die senkrechte Höhenverstellung des Stuhles ermöglicht. Zu diesem Zweck ist möglicherweise ein handelsüblich erhältlicher einstellbarer Gaszylinder vorgesehen.

Um die Sitzbaugruppe 10 mit der Basis zu verbinden, ist ein Stützrahmen 20 vorgesehen, der am besten in den Fig. 3 bis 5 deutlich wird. Der Stützrahmen 20 ist auf dem oberen Ende der senkrechten Stützsäule 17 angeordnet und wird im wesentlichen durch einen querverlaufenden Stützarm 30 gebildet, einen kürzeren Kreuzarm 32 und ein Hauptgehäuse 34, welches den querverlaufenden Stützarm 30 und den Kreuzarm 32 verbindet.

Der querverlaufende Stützarm 30 ist an dem rückwärtigen Ende des Stützrahmens 20 angeordnet, unmittelbar über der senkrechten Stützsäule 17, während der kürzere Kreuzarm 32 sich quer unterhalb des vorderen Abschnittes der Sitzmulde 14 erstreckt. Sowohl der Stützarm 30 als auch der Kreuzarm 32 sind hohl, um verschiedene Steuerkomponenten aufzunehmen. Der querverlaufende Stützarm 30 bildet die einzige Stütze für die Sitzbaugruppe 10, welche mit ihm durch die Arme 22 verbunden ist. Hierzu ist der querverlaufende Stützarm 30, wenn er komplett zusammengebaut ist, von größerer Länge als es der Breite der Sitzmulde 14 entspricht, so daß er an jeder Seite davon vorsteht, um die Seitenarme 22 aufzunehmen.

Der Stützarm 30 ist hohl und umfaßt einen im wesentlichen rohrförmigen Abschnitt 36, der sich in beiden Richtungen von der zentralen Längsachse des Rahmens erstreckt. Der hohle innere Abschnitt des rohrförmigen Abschnittes 36 weist vorzugsweise einen hexagonalen Querschnitt auf und ist konisch ausgebildet, wie in Fig. 5 ersichtlich, um ein Verlängerungs-/Verbindungselement 38 für eine Stützarmverlängerung in jedem Ende des rohrförmigen Abschnittes 36 aufzunehmen.

Die Verlängerungs-/Verbindungselemente 38 sind ebenfalls hohl und umfassen einen zentralen Abschnitt 40 und einen konischen hohlen Stopfen, der sich in jeder Richtung axial entlang der Achse des Stützarmes 30 erstreckt. Ein innerer Stopfenabschnitt 42 ist so ausgeformt, daß er in das hohle konische Innere des rohrförmigen Abschnittes 36 paßt, von diesem aufgenommen wird und mit diesem zusammenwirkt. Der nach außen weisende Stopfenabschnitt 44 nimmt ein zylindrisches Ende 46 des Seitenarmes 22 auf.

Der zentrale Abschnitt 40 kann von unterschiedlicher Länge sein, um so eine Verlängerung des querverlaufenden Stützarms 30 zu bewirken, wenn dieser bei Stühlen verwendet werden soll, die Sitzmulden 14 von unterschiedlichen Breiten verwenden. Wenn daher die zentralen Abschnitte 40 zwei oder vier Zentimeter weiter ausgebildet werden, kann der querverlaufende Stützarm 30 einen Sitz aufnehmen, der vier bzw. acht Zentimeter breiter ist.

Ein Abdeckring 47 ist an dem Stopfenabschnitt 44 zwischen dem zentralen Abschnitt 40 und dem zylinderischen Ende 46 des Seitenarmes 22 angeordnet. Ein erster Hebelhandgriff 48 erstreckt sich durch den Abdeckring 47 und eine entsprechende Öffnung 45 in den Stopfen 44 und nimmt ein Ende eines rohrförmigen Betätigungsstabes 50 auf. Eine zentrale Bohrung in dem zentralen Abschnitt 40 des Verlängerungs-/Verbindungselementes 38 stützt den Betätigungsstab 50 zentrisch im Stützarm 30. Der rohrförmige Betätigungsstab 50 verbindet den Handgriff 48 mit einem Betätigungsstutzen 52, der unmittelbar oberhalb des Kolbens der Gasfeder in der senkrechten Stütze 17 angeordnet ist.

In der normalen zurückgezogenen Stellung ist der Betätigungsstutzen 52 außer Eingriff mit dem Gasfederkolben; jedoch, wenn der den Stutzen betätigende Handgriff 48 durch den Benutzer des Stuhls in eine Betätigungsstellung geschwenkt wird, wird der Stutzen 52 hinabgedrückt in eine wirksame Beaufschlagung des Kolbens des Gaszylinders, so daß die Höhe des Stuhls eingestellt werden kann. Der Betätigungsstab 50 ist ebenfalls hohl um eine Verbindungsstange 55 aufzunehmen, die sich komplett durch den querverlaufenden Stützarm 30 erstreckt, um alle vorgenannten zusammengesetzten Komponenten in ihrer Stellung zueinander zu halten.

Ein zweiter Hebelhandgriff 54 ist durch einen ähnlichen Abdeckring 53 mit einem zweiten rohrförmigen Betätigungsstab 56 an der gegenüberliegenden Seite des Stützarms 30 angeordnet, um den Verriegelungsmechanismus, wie später beschreiben, zu betätigen. Der Hebelhandgriff 54 ist ebenfalls schwenkbar an dem querverlaufenden Stützarm 30 befestigt. Der rohrförmige Stab 56 verbindet den Hebelhandgriff 54 mit der rückwärtigen Kurbel 58 einer Verbindung, welche durch das Hauptgehäuse 34 verläuft. Ein Verbindungsarm 60 verbindet die hintere Kurbel 58 mit einer vorderen Kurbel 62. Die vordere Kurbel 62 ist wirksam mit einer Betätigungsstange 64 eines Gleit-/Riegelelementes 66, welches weiter unten beschrieben wird, verbunden.

Die Funktion des Gleit-/Riegelelementes 66 wird anhand Fig. 6 und 7 erklärt werden, jedoch wird hier schon angedeutet, daß eine Drehung des Hebelhandgriffes 54 die Verbindung aus 58, 60 und 62 ebenfalls in Drehung versetzt, um die Betätigungsstange 64 und das Gleit-/Riegelelement 66 um einen vorgeschriebenen Bogen zu drehen.

Eine Feder 70 ist ebenfalls in dem Hauptgehäuse 34 des Stützrahmens 20 aufgenommen, jedoch ist der Verbindungsarm 60 so nah an der Wand des Gehäuses 34 angeordnet, daß keine gegenseitige Beeinflussung zwischen dem Verbindungsarm 60 und der Feder 70 erfolgen kann. Die Feder 70 verbindet den feststehenden Stützrahmen 20 mit dem gleitbaren Sitz 14, um die Kraft auszugleichen, die normalerweise dazu neigt, die Rückenlehne 12 in der aufrechten Position zu halten. Dies entspricht dem Stand der Technik, und daher wird die Funktion der Feder 70 nicht näher erklärt.

In den Fig. 6 und 7 ist die Verbindung dargestellt, welche gleitbar den Kreuzarm 32 des Stützrahmens 20 mit dem vorderen Abschnitt der Sitzmulde verbindet und diese bei Bedarf gegeneinander verriegelt. Ein Paar von im Abstand zueinander angeordneten geschlitzten Gehäusen 72 und 74 sind an der Unterseite des Sitzes 14 befestigt. Jedes Gehäuse 72, 74 umfaßt einen nach innen gerichteten länglichen Schlitz oder eine Spur 76, die dem benachbarten Äußersten, und damit dem Gleit-/Riegelelement 66, des Kreuzarmes 32 gegenüberliegt. Rein beispielhaft ist das Gleit-/Riegelelement 66 hexagonal geformt dargestellt.

Der Druchmesser zwischen den Flächen des hexagonal geformten Elementes ist im wesentlichen gleich oder etwas geringer als die Weite des Schlitzes bzw. der Spur 76. Wenn daher das hexagonal geformte Gleit-/Riegelelement 66 in einer ersten Gleitposition ausgerichtet ist, in der seine Flächen parallel zu den Wänden der Spur 76 verlaufen, erlaubt das Gleit-/Riegelelement eine Relativ-Bewegung zwischen Gehäuse 72, 74 und Kreuzarm 32.

Wenn jedoch das Gleit-/Riegelelement 66 um 30° in Abhängigkeit von der Betätigung des Hebelhandgriffes 54 gedreht wird, vergrößert sich der wirksame Durchmesser des Gleit-/Riegelelementes 66 und ist größer als der Zwischenraum zwischen den Wänden, welche die Spur 76 bilden. In dieser Position beaufschlagt dann der größere Durchmesser wirksam und reibend die Seitenwände des Schlitzes 76, um das Gleit-/Riegelelement 66 an Ort und Stelle zu verriegeln und um so das Gleiten des Sitzes 14 und das Kippen der Rückenlehne 12 in beiden Richtungen zu verhindern.

Aufgrund des oben beschriebenen Aufhängungssystems ist die Reibkraft, welche nötig ist, um eine Bewegung des Stuhles in beiden Richtungen zu verhindern, relativ klein (in der Größenordnung von 200 Newton verglichen mit 800 Newton bei anderen Stuhltypen). Obwohl das Gleit-/Riegelelement 66 als hexagonales Element dargestellt ist, bewirkt jede nicht kreisförmige Gestaltung den gewünschten Effekt, so lange das Element einen größeren wirksamen Durchmesser aufweist, wenn es in eine erste Position gedreht wird, als dem zweiten wirksamen Durchmesser in einer zweiten Stellung entspricht.

Das Gleit-/Riegelelement 66 könnte daher theoretisch oktagonal, rechtwinklig oder elliptisch im Querschnitt ausgebildet sein. Die hexagonale Form jedoch scheint ein guter Kompromiß zu sein, da sie einen größeren effektiven Durchmesserunterschied bewirkt, als es bei einer größeren Anzahl von Ecken der Fall wäre, und sie benötigt lediglich eine 30°-Bewegung des Hebelhandgriffes 54, um eine solche Verriegelungsbewegung zu bewirken.

Wie oben beschrieben, ist eine Montageaufnahme 80 in einer Aussparung 82 des Stützrahmens 20 an dem Schnittpunkt zwischen dem querverlaufenden Stützarm 30 und dem Hauptgehäuse 34 angeordnet. Die Aussparung 82 ist im wesentlichen ein tassenartiger Sitz an der Unterseite des Rahmens 20. Die Montageaufnahme 80 beinhaltet drei umfangsmäßig im Abstand voneinander angeordnete Öffnungen oder Durchlässe 84, welche Befestigungsmittel 86 aufnehmen, die sich durch diese hindurch erstrecken, um die Montageaufnahme 80 innerhalb des Sitzes 82 zu sichern.

Fig. 9a zeigt den oberen Abschnitt der Montageaufnahme 80, welche normalerweise in der Aussparung 82 aufgenommen ist. Die Montageaufnahme 80 umfaßt eine relative große zentrale Öffnung 88, durch welche sich das obere Ende des Gaszylinders C erstreckt und in dem es aufgenommen wird. Der Kolben p des Gaszylinders erstreckt sich durch und über die Oberfläche der Montageaufnahme 80 hinaus, so daß er einfach zugänglich und betätigbar durch den Betätigungsstutzen 52 ist. Die Montageaufnahme 80 beinhaltet weiterhin eine Aussparung 90 im oberen Abschnitt ihrer Seitenwand, welche sich längs zur Achse des Hauptgehäuses erstreckt.

Der Zweck dieser Aussparung 90 ist es, einem Endfinger der Feder 70 zu ermöglichen, sich durch diese Aussparung 90 hindurch zu erstrecken und hinter einem sich nach unten erstreckenden Flansch 35 in dem Hauptgehäuse 34 festgelegt zu werden. Die Seite der Montageaufnahme 80, welche der Verbindung von 58 und 60 benachbart ist, ist freigeschnitten, um einen Sitz 92 zu bilden, der einen Freiraum für die Bedienung der hinteren Kurbel 58 schafft. Da die rohrförmigen Betätigungsstäbe 50, 56 die äußere Oberfläche der Montageaufnahme 80 beaufschlagen, ist eine Bewegung nach innen unmöglich.

Da die Montageaufnahme 80 vom Rahmen 20 getrennt ist, werden verschiedene erwünschte Resultate erzielt. Zunächst einmal sind alle Rahmen leichter an Gaszylinder anpaßbar. Zweitens beinhaltet die Montageaufnahme 80 verschiedene, ziemlich komplizierte Durchlässe, Sitze und Aussparungen. Daher ist es sehr viel einfacher, ein kleineres und separates Teil wie die Montageaufnahme 80 herzustellen als ein Teil, ggf. ein Gußteil, für den gesamten Stützrahmen 20. Die Montageaufnahme schafft weiterhin zusätzlich dazu, daß sie den Rahmen und den Gaszylinder aufnimmt und miteinander verbindet, einen Halt für die hintere Federzunge, und hält die Betätigung für die Gasfeder sowie die Betätigung für die hintere Kurbel 58 an Ort und Stelle.

Eine dekorative Fußkappe 100 ist lösbar an dem Ende jedes Beines 16 der Basis angebracht. Die Fußkappe 100 besteht aus geformtem flexiblem Polymermaterial, welches einen Körperabschnitt 102 und einen sich längs erstreckenden Finger 104 aufweist, der sich über eine kurze Strecke entlang der Oberfläche des Beines 16 erstreckt. Der Finger 104 wird von einem Sitz 106 an dem Bein 16 aufgenommen.

Die Unterseite der Fußkappe 100 umfaßt eine Öffnung 108, durch welche sich ein Befestigungsstutzen der Rolle 18 erstreckt, um die Fußkappe 100 an Ort und Stelle zu halten. Die Fußkappe 100 wird einfach dadurch an Ort und Stelle verbracht, daß sie verbogen wird und auf das äußere des Fußes 16 geschoben wird. Während die Rolle 18 entfernt ist, wird der Finger 104 innerhalb des Sitzes 106 an seinen Platz verbracht. Wenn die Rolle 18 durch die Öffnung 108 in ihre Stelle eingesetzt ist, ist die Fußkappe 100 sicher festgelegt.

Die Fußkappe 100 kann durch die entgegengesetzte Verfahrensweise entfernt werden. Die dekorative Fußkappe 100 schafft eine Schutzfunktion für das Ende der Beine 16, welche bei herkömmlichen Möbelausgestaltungen schnell verkratzt oder unansehnlich werden. Da das Anbringen und das Entfernen der Fußkappe 100 einfach ist, kann der Stuhl aufgearbeitet erscheinen durch ein einfaches Auswechseln der Fußkappen 100. Darüber hinaus kann die äußere Erscheinung des Stuhls durch das Auswechseln der Fußkappen 100 gegen Fußkappen anderer Farben oder Formen verändert werden.

Wie in den Fig. 3 und 4 dargestellt, können die Seitenarme 22 in einem Ausführungsbeispiel eine volle Länge aufweisen. In diesem Fall erstrecken sie sich von ihrem unteren Punkt nach vorne und aufwärts und dann rückwärts zum Befestigungspunkt 28 an der Rückenlehne 12. In einem anderen Ausführungsbeispiel für Sekretärinnen oder ähnliche Zwecke kann es wünschenswert sein, eine kürzere Armausbildung zu haben. In diesen Fällen erstreckt sich der Arm senkrecht aufwärts, dann für eine kürzere Strecke rückwärts zum Befestigungspunkt 28 an der Rückenlehne 12.

Bezugnehmend auf die Fig. 2 ist es vorteilhaft, um die Sitzbaugruppe 10 von dem Stützrahmen 20 mit einem möglichst kleinen Drehmoment zu stützen, welches an dem Befestigungspunkt 26 eingeleitet wird, indem ein vorgegebenes Verhältnis zwischen drei querverlaufenden Achsen beibehalten wird, nämlich einer ersten querverlaufenden oder horizontalen Achse, die sich entlang der hinteren Kante des Sitzelementes 14 und der unteren Kante der Rückenlehne 12 an einem Punkt 13 erstreckt, wo dieses Sitzelement 14 und die Rückenlehne 12 scharnierartig gelenkig miteinander verbunden sind; eine zweite horizontale Achse, welche sich durch die Lendenregion an dem Punkt 28 erstreckt, wo die hinteren Enden der Arme 22 gelenkig mit der Rückenlehne 12 verbunden sind; und eine dritte horizontale Achse, die mit dem querverlaufenden Stützarm 30 zusammenfällt.

Die zweite horizontale Achse durch die Lendenregion liegt hinter der dritten Achse, welche mit dem querverlaufenden Stützarm 30 zusammenfällt. Die erste querverlaufende oder horizontale Achse ist in Abhängigkeit vom Kippen der Rückenlehne 12 bewegbar zwischen einer ersten aufrechten Stellung, in welcher die erste horizontale Achse wesentlich hinter der beschriebenen zweiten horizontalen Achse angeordnet ist und einer zweiten gekippten Stellung, in der die erste horizontale Achse näher an oder sogar im wesentlichen unter der zweiten horizontalen Achse angeordnet ist.

Es ist wichtig, daß der Stuhl so ausgelegt sein sollte, daß die erste horizontale Achse nicht in eine Stellung bewegt werden kann, die weiter vorne liegt als unterhalb der zweiten horizontalen Achse. In dem Fall würde die Sitzmulde 14 dann angehoben werden in Abhängigkeit von einem weiteren Kippen der Rückenlehne 12, welches eines der Hauptziele der vorliegenden Erfindung beeinträchtigen würde.

Wie jedoch dargestellt und beschrieben ist, senkt sich die Sitzmulde 14 leicht ab, wenn die Rückenlehne 12 nach hinten gekippt wird. Während die Verhältnisse zwischen der ersten und der zweiten horizontalen Achse in dem oben erwähnten deutschen Patent beschrieben sind, ist die Anordnung der dritten horizontalen Achse der vorliegenden Erfindung vorbehalten.

Aufgrund der einzigartigen Weise, in welcher der Stuhl an dem querverlaufenden Arm 30 (dritte horizontale Achse) aufgehängt ist und aufgrund der Relativanordnung zwischen dem Arm 30 und der ersten und zweiten horizontalen Achse, ist der waagerechte Abstand zwischen dem Schwerpunkt des besetzten Stuhls und dem querverlaufenden Stützarm 30 verringert. Ein Vorteil der Anordnung der ersten, zweiten und dritten waagerechten Achse zueinander ist daher auch der resultierende geringe Verriegelungsdruck, der nötig ist, um den Stuhl in seiner verriegelten Stellung festzulegen gegenüber den Ausführungsformen des Standes der Technik.

## Patentansprüche

1. Bürostuhl mit
a) einem Sitz (14) und einer Rückenlehne (12) mit einem Lendenbereich, wobei der Sitz (14) und die Rückenlehne (12) scharnierartig und um eine erste horizontale Achse (bei 13) gelenkig miteinander verbunden sind, welche sich entlang dem hinteren Bereich des Sitzes (14) und der Unterkante der Rückenlehne (12) erstreckt, wobei die Rückenlehne (12) von oben nach unten gebogen ausgebildet ist,
b) einem Stützsystem, welches eine senkrechte Säule (17), die sich aufwärts von einer Basis erstreckt, sowie einen querverlaufenden Stützarm (30) umfaßt, wobei der querverlaufende Stützarm (30) unterhalb des Sitzes (14) entlang einer dritten horizontalen Achse verläuft,
c) einem Paar von Seitenarmen (22), wobei jeder Seitenarm (22) an einem gegenüberliegenden Ende des querverlaufenden Stützarmes (30) befestigt ist und sich aufwärts und dann nach hinten von diesem erstreckt, wobei das obere Ende jedes Seitenarmes (22) gegenüberliegende Seitenkanten der Rückenlehne (12) gelenkig aufnimmt,
d) Verbindungsmitteln, welche gleitfähig das Stützsystem mit dem vorderen Abschnitt des Sitzes (14) verbinden und wahlweise verriegeln,
wobei
e) die erste horizontale Achse (bei 13) beweglich ist in Abhängigkeit vom Kippen der Rückenlehne (12) zwischen einer ersten aufrechten Stellung und einer zweiten gekippten Stellung, wodurch, wenn die Rückenlehne (12) nach hinten gekippt wird, der Sitz (14) eine leichte Absenkung erfährt,
f) die Rückenlehne (12) um eine zweite horizontale Achse (bei 28) gebogen ausgebildet ist, welche durch den Lendenbereich verläuft,
g) das Stützsystem einen Stützrahmen (20) umfaßt, der den querverlaufenden Stützarm (30) aufweist,
h) der querverlaufende Stützarm (30) an dem oberen Ende der senkrechten Säule (17) angeordnet ist und rechtwinklig zu dieser verläuft,
i) der Stützrahmen (20) weiterhin ein vorderes Element (Kreuzarm 32) und ein längliches Element (Hauptgehäuse 34) umfaßt,
k) der Gelenkpunkt am oberen Ende jedes der beiden Seitenarme (22) an einem Punkt (28) liegt, welcher im wesentlichen mit der zweiten horizontalen Achse fluchtet,
l) die zweite horizontale Achse (bei 28), welche sich durch den Lendenbereich erstreckt, hinter dem querverlaufenden Stützarm (30) liegt,
m) in der ersten aufrechten Stellung die erste horizontale Achse (bei 13) im wesentlichen hinter der zweiten horizontalen Achse (bei 28) liegt, und daß in der zweiten gekippten Stellung die erste horizontale Achse (bei 13) im wesentlichen unterhalb der zweiten horizontalen Achse (bei 28) verläuft,
n) der horizontale Abstand zwischen dem Schwerpunkt des besetzten Stuhls und dem querverlaufenden Stützarm (30) verringert wird, wenn die Rückenlehne nach hinten gekippt wird,
o) die Verbindungsmittel das vordere Element (Kreuzarm 32) des Stützarmes (20) mit dem vorderen Abschnitt des Sitzes (14) verbinden und wahlweise verriegeln, wobei die Verbindungsmittel umfassen:
o1) einen Kreuzarm (32), der das vordere Ende des Stützrahmens (20) bildet und quer zu diesem in beiden Richtungen von diesem verläuft;
o2) ein geschlitztes Gehäuse (72, 74), welches an der Unterseite des Sitzes (14) befestigt ist und jedem Ende des Kreuzarms (32) benachbart ist, wobei jedes der Gehäuse (72, 74) einen nach innen gerichteten länglichen Schlitz (76) aufweist;
o3) eine Betätigungsstange (64), welche sich durch den Kreuzarm (32) erstreckt und jeweils in einem Gleit-/Riegelelement (66) an beiden Seiten von diesem endet, wobei das Gleit-/Riegelelement (66) über dem Kreuzarm hervorsteht in eine wirksame Verbindung mit dem länglichen Schlitz (76) in den geschlitzten Gehäusen (72, 74), wobei das Gleit-/Riegelelement drehbar ausgebildet ist zwischen einer ersten gleitenden Stellung und einer zweiten verriegelnden Stellung, wobei der wirksame Durchmesser des Gleit-/Riegelelementes (66) zwischen den Wänden, welche den Schlitz (76) bilden, größer in der zweiten verriegelnden Stellung ist als in der ersten gleitenden Stellung.

2. Bürostuhl nach Anspruch 1, dadurch gekennzeichnet, daß der wirksame Durchmesser des Gleit-/Riegelelementes (66) in der zweiten Stellung eine reibende Verriegelungskraft von im wesentlichen 200 Newton ausübt.

3. Bürostuhl nach Anspruch 1, gekennzeichnet durch Verbindungsmittel (hintere Kurbel 58, Verbindungsarm 60, vordere Kurbel 62), welche den querverlaufenden Stützarm (30) und die Betätigungsstange (64) verbinden, welche sich durch den Kreuzarm (32) erstreckt, um das Gleit-/Riegelelement (66) zwischen den ersten und zweiten Stellungen zu betätigen.

4. Bürostuhl nach Anspruchs 3, gekennzeichnet durch einen Hebelhandgriff (54), der schwenkbar an dem querverlaufenden Stützarm (30) angeordnet ist, wobei die Verbindungsmittel (hintere Kurbel 58, Verbindungsarm 60, vordere Kurbel 62) in Abhängigkeit von einer Bewegung dieses Hebelhandgriffes (54) betätigt werden.

5. Bürostuhl nach Anspruch 4, dadurch gekennzeichnet, daß die Verbindungsmittel (hintere Kurbel 58, Verbindungsarm 60, vordere Kurbel 62) sich durch den querverlaufenden Stützarm (30) und den Kreuzarm (32) erstrecken und wirksam den Hebelhandgriff (54) und das Gleit-/Riegelelement (66) verbinden.

6. Bürostuhl nach Anspruch 1, dadurch gekennzeichnet, daß der Querschnitt des Gleit-/Riegelelementes (66) eine sechseckige Form aufweist.

7. Bürostuhl nach Anspruch 1, dadurch gekennzeichnet, daß die Rückenlehne (12) von Seite zu Seite gebogen ist zusätzlich zu ihrer gebogenen Ausbildung von oben nach unten, wodurch der horizontale Abstand zwischen der ersten horizontalen Achse (bei 13) und der zweiten horizontalen Achse (bei 28) vergrößert wird, um eine größere nach unten gerichtete Verlagerung des Sitzes (14) in Abhängigkeit von dem Kippen der Rückenlehne (12) zu erreichen.

8. Bürostuhl nach Anspruch 1, dadurch gekennzeichnet, daß der querverlaufende Stützarm (30) ein Verbindungselement (38) aufweist, welches an jedem seiner Enden befestigt ist, wobei das Verbindungselement (38) einen ersten konischen und hohlen Stopfenabschnitt (42) aufweist, welcher sich in den Stützarm (30) hinein erstreckt, sowie einen zweiten hohlen und konischen Stopfenabschnitt (44), welcher sich in die entgegengesetzte Richtung erstreckt, wobei jeder Seitenarm (22) an einem der zweiten hohlen konischen Stopfenabschnitte (44) befestigt ist, wodurch die Länge des querverlaufenden Stützarms (30) ausgedehnt werden kann, indem verschiedene Verbindungselemente (38) von unterschiedlichen Längen verwendet werden, um so weitere oder schmalere Sitzanordnungen zu schaffen.

9. Bürostuhl nach Anspruch 1, dadurch gekennzeichnet, daß die senkrechte Säule (17) einen Gaszylinder umfaßt, welcher einen Betätigungsstutzen (52) an seinem oberen Ende aufweist, welche sich in den Stützrahmen (20) erstreckt ungefähr an der Schnittstelle des querverlaufenden Stützarmes (30) mit dem Hauptgehäuse (34), wobei ein Betätigungsstab (50) innerhalb des querverlaufenden Stützarms (30) getragen wird und beweglich ist zwischen einer ersten zurückgezogenen Stellung und einer zweiten Stellung, in der er sich in wirksamer Beaufschlagung mit dem Gaszylinder-Kolben befindet und wobei ein Hebelhandgriff (48) an dem querverlaufenden Stützarm (30) befestigt ist, der mit dem Betätigungsstutzen (52) verbunden ist durch den ersten Betätigungsstab (50), um den Betätigungsstutzen (52) zu bewegen zwischen der zurückgezogenen und der Betätigungsstellung.

10. Bürostuhl nach Anspruch 9, gekennzeichnet durch Verbindungsmittel (hinter Kurbel 58, Verbindungsarm 60, vordere Kurbel 62), welche den querverlaufenden Stützarm (30) und die Betätigungsstange (64) verbinden, welche sich durch den Kreuzarm (32) erstreckt, um das Gleit-/Riegelelement (66) zu drehen sowie durch einen Hebelhandgriff (54), welcher schwenkbar an dem querverlaufenden Stützarm (30) angeordnet ist und mit den Verbindungsmitteln innerhalb des querverlaufenden Stützarms (30) verbunden ist durch einen zweiten Betätigungsstab (56) und schließlich durch eine Montageaufnahme (80), welche lösbar in eine Aussparung (82) in dem Stützrahmen (20) eingesetzt ist an der Stelle, wo der Stützrahmen (20) auf dem oberen Ende der senkrechten Säule (17) befestigt ist, wobei die Montageaufnahme (80) eine durchgehende Öffnung (88) aufweist, um den Stützrahmen (20) an dem oberen Ende des Gaszylinders aufzunehmen und festzulegen und wobei die Montageaufnahme (80) weiterhin Auflageflächen aufweist, um den ersten Betätigungsstab (50) und den zweiten Betätigungsstab (56) in ihrer Stellung zu halten und zu beaufschlagen.

11. Bürostuhl nach Anspruch 1, gekennzeichnet durch eine Basis, um die senkrechte Säule (17) zu stützen, wobei die Stützbasis eine Vielzahl von sich radial erstreckenden Beinen (16) aufweist, wobei jedes frei endet und eine Rolle (18) aufweist, welche lösbar an seiner Unterseite angebracht ist, weiterhin durch eine dekorative Fußkappe (100), die lösbar an dem freien Ende jedes Beines (16) befestigt ist und eine Öffnung (108) in ihrer Unterseite aufweist, durch welche sich die Rolle (18) erstreckt, um die Fußkappe (100) in ihrer Stellung zu halten.

12. Bürostuhl nach einem der Ansprüche 1 bis 11 gekennzeichnet durch:
a) einen Kreuzarm (32), der an dem unteren Stützrahmen befestigt ist und sich quer zu der von vorne nach hinten und unterhalb des Sitzelementes verlaufenden Achse erstreckt;
b) ein geschlitztes Gehäuse (72, 74), welches an der Unterseite des Sitzes (14) befestigt ist und jedem äußeren Ende des Kreuzarmes (32) benachbart ist, wobei jedes der Gehäuse (72, 74) einen nach innen weisenden länglichen Schlitz (76) aufweist;
c) ein Gleit-/Riegelelement (66), welches drehbar an jedem Ende des Kreuzarmes (32) angeordnet ist und sich in einer wirksamen Verbindung in den länglichen Schlitz (76) in dem benachbarten geschlitzten Gehäuse (72, 74) erstreckt, wobei das Gleit-/Riegelelement drehbar ausgebildet ist zwischen einer ersten gleitenden Stellung und einer zweiten verriegelnden Stellung, wobei der wirksame Durchmesser des Gleit-/Riegelelementes (66) zwischen den Wänden, welche den Schlitz (76) bilden, in der zweiten Stellung größer ist als in der ersten gleitenden Stellung.

13. Bürostuhl nach Anspruch 12, dadurch gekennzeichnet, daß der wirksame Durchmesser des Gleit-/Riegelelementes in der zweiten Stellung eine verriegelnde Reibkraft von im wesentlichen 200 Newton ausübt.

14. Bürostuhl nach Anspruch 12, gekennzeichnet durch einen Verbindungsarm (60), welcher mit der Betätigungsstange (64) verbunden ist, die sich durch den Kreuzarm (32) erstreckt, um das Gleit-/Riegelelement zwischen der ersten und der zweiten Stellung zu drehen.

15. Bürostuhl nach Anspruch 12, dadurch gekennzeichnet, daß die Querschnittsanordnung des Gleit-/Riegelelementes (66) sechseckig ausgebildet ist.

## Claims

1. An office chair comprising
a) a seat (14) and a back (12) with a lumbar area, the seat (14) and the back (12) being connected in the manner of a hinge and articulated together about a first horizontal axis (at 13), which extends along the rear area of the seat (14) and the lower edge of the back (12), the back (12) being of curved construction from top to bottom,
b) a support system, which comprises a vertical column (17) extending upwards from a base and a transverse supporting arm (30), the transverse supporting arm (30) running underneath the seat (14) along a third horizontal axis,
c) a pair of side arms (22), the side arms (22) being fastened to opposite ends of the transverse supporting arm (30) and extending upwards and then rearwards herefrom, the upper ends of the side arms (22) articulatedly accommodating opposing side edges of the back (12),
d) connecting means, which slidably connect and optionally lock the support system with the front section of the seat (14),
wherein
e) the first horizontal axis (at 13) is movable in dependence on tilting of the back (12) between a first, upright position and a second, tilted position, whereby, if the back (12) is tilted backwards, the seat (14) undergoes slight lowering,
f) the back (12) is of curved construction about a second horizontal axis (at 28), which runs through the lumbar area,
g) the support system comprises a supporting frame (20), which comprises the transverse supporting arm (30),
h) the transverse supporting arm (30) is arranged at the upper end of the vertical column (17) and runs at right angles thereto,
i) the supporting frame (20) further comprises a front element (cross-arm 32) and an elongate element (main housing 34),
k) the hinge point at the upper end of each of the two side arms (22) lies at a point (28) which is substantially aligned with the second horizontal axis,
l) the second horizontal axis (at 28), which extends through the lumbar area, lies behind the transverse supporting arm (30),
m) in the first, upright position the first horizontal axis (at 13) lies substantially behind the second horizontal axis (at 28), and in the second, tilted position the first horizontal axis (at 13) runs substantially beneath the second horizontal axis (at 28),
n) the horizontal distance between the centre of gravity of the occupied chair and the transverse supporting arm (30) is reduced if the back is tilted backwards,
o) the connecting means connect and optionally lock the front element (cross-arm 32) of the supporting arm (20) with the front section of the seat (14), the connecting means comprising:
o1) a cross-arm (32), which forms the front end of the supporting frame (20) and runs perpendicularly thereto in both directions therefrom;
o2) a slit housing (72, 74), which is fastened to the bottom of the seat (14) and adjoins each end of the cross-arm (32), each of the housings (72, 74) having an inwardly directed elongate slit (76) ;
o3) an actuating rod (64), which extends through the cross-arm (32) and ends in a slide/bolt element (66) on both sides thereof, the slide/bolt element (66) projecting beyond the cross-arm into a working connection with the elongate slit (76) in the slit housings (72, 74), the slide/bolt element being constructed rotatably between a first sliding position and a second bolting position, the working diameter of the slide/bolt element (66) between the walls which form the slit (76) being greater in the second bolting position than in the first sliding position.

2. An office chair according to claim 1, characterized in that in the second position the working diameter of the slide/bolt element (66) exerts a frictional bolting force of substantially 200 Newtons.

3. An office chair according to claim 1, characterized by connecting means (rear crank 58, connecting arm 60, front crank 62), which connect the transverse supporting arm (30) and the actuating rod (64), which latter extends through the cross-arm (32) to actuate the slide/bolt element (66) between the first and second positions.

4. An office chair according to claim 3, characterized by a lever handle (54), which is arranged swivellably on the transverse supporting arm (30), the connecting means (rear crank 58, connecting arm 60, front crank 62) being actuated in dependence on a movement of this lever handle (54).

5. An office chair according to claim 4, characterized in that the connecting means (rear crank 58, connecting arm 60, front crank 62) extend through the transverse supporting arm (30) and the cross-arm (32) and actively connect the lever handle (54) and the slide/bolt element (66).

6. An office chair according to claim 1, characterized in that the cross section of the slide/bolt element (66) has a hexagonal form.

7. An office chair according to claim 1, characterized in that the back (12) is curved from side to side in addition to its curvature from top to bottom, whereby the horizontal distance between the first horizontal axis (at 13) and the second horizontal axis (at 28) is increased to obtain a greater downwards directed displacement of the seat (14) in dependence on the tilting of the back (12).

8. An office chair according to claim 1, characterized in that the transverse supporting arm (30) comprises a connecting element (38), which is fixed at each of its ends, the connecting element (38) comprising a first conical and hollow plug portion (42), which extends into the supporting arm (30), and a second hollow and conical plug portion (44), which extends in the opposite direction, each side arm (22) being fastened to one of the second hollow conical plug portions (44), whereby the length of the transverse supporting arm (30) can be extended, various connecting elements (38) of differing lengths being used, so that wider or narrower seat arrangements can be obtained.

9. An office chair according to claim 1, characterized in that the vertical column (17) comprises a gas cylinder, which comprises an actuating connecting piece (52) at its upper end which extends into the supporting frame (20) approximately to the point of intersection of the transverse supporting arm (30) with the main housing (34), an actuating bar (50) being carried inside the transverse supporting arm (30) and being movable between a first withdrawn position and a second position in which it is in active loading with the gas cylinder piston and a lever handle (48) being attached to the transverse supporting arm (30) which is connected with the actuating connecting piece (52) by the first actuating bar (50), to move the actuating connecting piece (52) between the withdrawn and the actuating positions.

10. An office chair according to claim 9, characterized by connecting means (rear crank 58, connecting arm 60, front crank 62), which connect the transverse supporting arm (30) and the actuating rod (64), which extends through the cross-arm (32), to rotate the slide/bolt element (66) and by a lever handle (54), which is arranged swivellably on the transverse supporting arm (30) and is connected with the connecting means inside the transverse supporting arm (30) by a second actuating bar (56) and finally by an assembly receptacle (80) which is inserted releasably into a recess (82) in the supporting frame (20) at the point where the supporting frame (20) is fixed on the upper end of the vertical column (17), the assembly receptacle (80) comprising a through-opening (88) to receive and fix the supporting frame (20) at the top end of the gas cylinder, and the assembly receptacle (80) further comprising bearing surfaces to hold the first actuating bar (50) and the second actuating bar (56) in their positions and bear upon them.

11. An office chair according to claim 1, characterized by a base for supporting the vertical column (17), the supporting base comprising a plurality of radially extending legs (16), each ending freely and comprising a roller (18), which is attached releasably to the underside of the leg, moreover by a decorative foot cap (100) which is fastened releasably to the free end of each leg (16) and comprises an opening (108) in its underside through which the roller (18) extends, to hold the foot cap (100) in position.

12. An office chair according to any one of claims 1 to 11, characterized by:
a) a cross-arm (32), which is fastened to the lower supporting frame and extends perpendicularly to the axis running from front to back underneath the seat element;
b) a slit housing (72, 74), which is fixed to the bottom of the seat (14) and adjoins each outer end of the cross-arm (32), each of the housings (72, 74) comprising an inwardly directed elongate slit (76);
c) a slide/bolt element (66), which is arranged rotatably at each end of the cross-arm (32) and extends in a working connection into the elongate slit (76) in the adjacent slit housing (72, 74), the slide/bolt element being constructed to be rotatable between a first, sliding position and a second, bolting position, the working diameter of the slide/bolt element (66) between the walls which form the slit (76) being greater in the second position than in the first, sliding position.

13. An office chair according to claim 12, characterized in that in the second position the working diameter of the slide/bolt element exerts a bolting frictional force of substantially 200 Newtons.

14. An office chair according to claim 12, characterized by a connecting arm (60), which is connected with the actuating rod (64) which extends through the cross-arm (32) to rotate the slide/bolt element between the first and second positions.

15. An office chair according to claim 12, characterized in that the cross-sectional arrangement of the slide/bolt element (66) is of hexagonal construction.

## Revendications

1. Chaise de bureau comportant :
a) un siège (14) et un dossier (12) avec une région lombaire, le siège (14) et le dossier (12) étant reliés entre eux par une charnière de manière art culée autour d'un premier axe horizontal (en 13) qui s'étend le long du secteur postérieur du siège (14) et du bord inférieur du dossier (12), le dossier (12) ayant une forme recourbée de haut en bas,
b) un système de support, qui comprend une colonne verticale (17), qui s'étend vers le haut à partir d'une base, ainsi qu'un bras de support transversal (30), le bras de support transversal (30) passant en-dessous du siège (14) le long d'un troisième axe horizontal,
c) une paire de bras latéraux (22), chaque bras latéral (22) étant fixé à une extrémité opposée du bras de support transversal (30) et s'étendant vers le haut puis vers l'arrière à partir de celui-ci, l'extrémité supérieure de chaque bras latéral (22) recevant de manière articulée des bords latéraux opposés du dossier (12),
d) des moyens de liaison, qui relient avec possibilité de coulissement le système de support et la partie antérieure du siège (14) et les verrouillent de manière sélective,
caractérisée en ce que
e) le premier axe horizontal (en 13) est mobile en fonction du basculement du dossier (12) entre une première position redressée et une seconde position basculée, avec pour résultat que, lorsque le dossier (12) est basculé vers l'arrière, le siège (14) subit un léger abaissement,
f) le dossier (12) a une forme recourbée autour d'un second axe horizontal (en 28), qui passe par la région lombaire,
g) le système de support comprend un châssis de support (20) qui présente le bras de support transversal (30),
h) le bras de support transversal (30) est disposé sur l'extrémité supérieure de la colonne verticale (17) et est perpendiculaire à cette dernière,
i) le châssis de support (20) comprend en outre un élément antérieur (traverse 32) et un élément allongé (boîtier principal 34),
k) le point d'articulation à l'extrémité supérieure de chacun des deux bras latéraux (22) se trouve en un point (28) qui est sensiblement aligné sur le second axe horizontal,
l) le second axe horizontal (en 28), qui passe dans la région lombaire, se trouve en arrière du bras de support transversal (30),
m) dans la première position redressée, le premier axe horizontal (en 13) se trouve sensiblement en arrière du second axe horizontal (en 28), et dans la seconde position basculée le premier axe horizontal (en 13) passe sensiblement en arrière du second axe horizontal (en 28),
n) la distance horizontale entre le centre de gravité de la chaise occupée et le bras de support transversal (30) est réduite lorsque le dossier est basculé en arrière,
o) les moyens de liaison relient l'élément antérieur (traverse 32) du châssis de support (20) avec la partie antérieure du siège (14) et les verrouillent de manière sélective, les moyens de liaison comprenant :
o1) une traverse (32) qui forme l'extrémité antérieure du châssis de support (20) et qui s'étend perpendiculairement à celui-ci dans les deux directions ;
o2) un boîtier fendu (72, 74) qui est fixé à la face inférieure du siège (14) et voisin de chaque extrémité de la traverse (32), chacun des boîtiers (72, 74) présentant une fente allongée (76) orientée vers l'intérieur ;
o3) une barre d'actionnement (64), qui s'étend à travers la traverse (32) et aboutit de chaque côté à un élément coulissant et de verrouillage (66), l'élément coulissant et de verrouillage (66) dépassant au-delà de la traverse dans une liaison active avec la fente allongée (76) dans les boîtiers fendus (72, 74), l'élément coulissant et de verrouillage (66) étant conçu en vue d'une rotation entre une première position de coulissement et une seconde position de verrouillage, le diamètre actif de l'élément coulissant et de verrouillage (66) entre les parois formant la fente (76) étant plus grand dans la seconde position de verrouillage que dans la première position de coulissement.

2. Chaise de bureau selon la revendication 1, caractérisée en ce que le diamètre actif de l'élément coulissant et de verrouillage (66) dans la seconde position exerce une force de verrouillage par frottement qui est sensiblement de 200 newtons.

3. Chaise de bureau selon la revendication 1, caractérisée en ce qu'elle comporte des moyens de liaison (manivelle postérieure (58), bras de liaison (60), manivelle antérieure (62)) qui relient le bras de support transversal (30) à la barre d'actionnement (64) qui s'étend à travers la traverse (32), afin d'actionner l'élément coulissant et de verrouillage (66) pour le faire passer de la première position à la seconde.

4. Chaise de bureau selon la revendication 3, caractérisée en ce qu'elle comporte une poignée de levier (54) disposée avec possibilité de pivotement sur le bras de support transversal (30), les moyens de liaison (manivelle postérieure (58), bras de liaison (60), manivelle antérieure (62)) étant actionnés en fonction d'un mouvement de cette poignée de levier (54).

5. Chaise de bureau selon la revendication 4, caractérisée en ce que les moyens de liaison (manivelle postérieure (58), bras de liaison (60), manivelle antérieure (62)) s'étendent à travers le bras de support transversal (30) et la traverse (32) et relient de manière opérationnelle la poignée de levier (54) et l'élément coulissant et de verrouillage (66).

6. Chaise de bureau selon la revendication 1, caractérisée en ce que la section de l'élément coulissant et de verrouillage (66) présente une forme hexagonale.

7. Chaise de bureau selon la revendication 1, caractérisée en ce que le dossier (12) est recourbé d'un côté à l'autre en plus de sa conformation recourbée de haut en bas, ce qui accroît la distance horizontale entre le premier axe horizontal (en 13) et le second axe horizontal (en 28), afin d'obtenir un plus grand déplacement du siège (14) vers le bas en fonction du basculement du dossier (12).

8. Chaise de bureau selon la revendication 1, caractérisée en ce que le bras de support transversal (30) présente un élément de liaison (38) qui est fixé à chacune de ses extrémités, l'élément de liaison (38) présentant une première partie de bouchon (42) conique et creuse, qui s'étend à l'intérieur du bras de support (30), ainsi qu'une seconde partie de bouchon (44) creuse et conique qui s'étend dans la direction opposée, chaque bras latéral (22) étant fixé sur l'une des secondes parties de bouchon (44) creuses et coniques, ce qui permet d'allonger la longueur du bras de support transversal (30) en utilisant des éléments de liaison (38) différents de longueurs différentes, afin de créer ainsi des dispositions de sièges plus larges ou plus étroites.

9. Chaise de bureau selon la revendication 1, caractérisée en ce que la colonne verticale (17) comprend un cylindre à gaz qui reçoit sur son extrémité supérieure un manchon d'actionnement (52), qui s'étend dans le châssis de support (20) approximativement à l'interface du bras de support transversal (30) et du boîtier principal (34), une barre d'actionnement (50) étant portée à l'intérieur du bras de support transversal (30) et mobile entre une première position en retrait et une seconde position dans laquelle elle sollicite activement le piston du cylindre à gaz, et où une poignée de levier (48) est fixée sur le bras de support transversal (30), qui est reliée avec le manchon d'actionnement (52) par la première barre d'actionnement (50), afin de déplacer le manchon d'actionnement (52) entre les positions en retrait et d'actionnement.

10. Chaise de bureau selon la revendication 9, caractérisée en ce qu'elle comporte des moyens de liaison (manivelle postérieure (58), bras de liaison (60), manivelle antérieure (62)), qui relient le bras de support transversal (30) et la barre d'actionnement (64) qui s'étend à travers la traverse (32), afin de tourner l'élément coulissant et de verrouillage (66), ainsi qu'une poignée de levier (54) qui est disposée avec possibilité de pivotement sur le bras de support transversal (30) et reliée avec les moyens de liaison à l'intérieur du bras de support transversal (30) par une seconde barre d'actionnement (56), et enfin un organe de montage (80) qui est installé de manière amovible dans un évidement (82) du châssis de support (20) à l'endroit où le châssis de support (20) est fixé sur l'extrémité supérieure de la colonne verticale (17), l'organe de montage (80) présentant une ouverture (88) traversante, afin de recevoir et de fixer le châssis de support (20) sur l'extrémité supérieure du cylindre à gaz, et l'organe de montage (80) présentant en outre des surfaces de pose afin de maintenir la première barre d'actionnement (50) et la seconde barre d'actionnement (56) dans leur position et de les solliciter.

11. Chaise de bureau selon la revendication 1, caractérisée en ce qu'elle comporte une base destinée à soutenir la colonne verticale (17), la base de support présentant une pluralité de jambes (16) s'étendant dans le sens radial, chacune se terminant de manière libre et présentant une roulette (18), qui est disposée de manière amovible sur sa face inférieure, et en outre par un embout de pied (100) décoratif, qui est fixé de manière amovible à l'extrémité libre de chaque jambe (16) et présente sur sa face inférieure une ouverture (108) à travers laquelle s'étend la roulette (18) pour maintenir l'embout de pied (100) dans sa position.

12. Chaise de bureau selon l'une quelconque des revendications précédentes, caractérisée en ce qu'elle comporte :
a) une traverse (32) qui est fixée sur le châssis de support inférieur et s'étend transversalement en direction de l'axe passant d'avant en arrière et en-dessous de l'élément formant siège ;
b) un boîtier fendu (72, 74), qui est fixé sur la face inférieure du siège (14) et voisin de chaque extrémité extérieure de la traverse (32), chacun des boîtiers (72, 74) présentant une fente allongée (76) tournée vers l'intérieur ;
c) un élément coulissant et de verrouillage (66) qui est disposé avec possibilité de rotation à chaque extrémité de la traverse (32) et s'étend dans une liaison active dans la fente allongée (76) du boîtier fendu (72, 74) voisin, l'élément coulissant et de verrouillage (66) étant conçu en vue d'une rotation entre une première position de coulissement et une seconde position de verrouillage, le diamètre actif de l'élément coulissant et de verrouillage (66) entre les parois qui forment la fente (76) étant plus grand dans la seconde position que dans la première position de coulissement.

13. Chaise de bureau selon la revendication 12, caractérisée en ce que le diamètre actif de l'élément coulissant et de verrouillage dans la seconde position exerce une force de verrouillage par frottement qui est sensiblement de 200 newtons.

14. Chaise de bureau selon la revendication 12, caractérisée en ce qu'elle comporte un bras de liaison (60) relié avec la barre d'actionnement (64) qui s'étend à travers la traverse (32), afin de faire tourner l'élément coulissant et de verrouillage entre la première position et la seconde.

15. Chaise de bureau selon la revendication 12, caractérisée en ce que la section de l'élément coulissant et de verrouillage (66) a une forme hexagonale.
